# EUROPÄISCHE PATENTSCHRIFT

(11) **EP 0 779 486 B1**
(45) Veröffentlichungstag und Bekanntmachung des Hinweises auf die Patenterteilung: **28.02.2001**
(21) Anmeldenummer: 96116220.3
(22) Anmeldetag: 10.10.1996
(51) Int. Cl.: F26B 13/10

(54) **Vorrichtung zum Wärmebehandeln von durchlaufenden Warenbahnen**
Apparatus for heat treatment of running webs
Dispositif pour le traitement par chaleur de bandes continues

(30) Priorität: 12.12.1995 DE 19546344
(43) Veröffentlichungstag der Anmeldung: 18.06.1997
(73) Patentinhaber: Babcock Textilmaschinen GmbH, 21220 Seevetal (DE)
(72) Erfinder: Gottschalk, Karl-Heinz, 21031 Hamburg (DE)
(74) Vertreter: Frese-Göddeke, Beate, Dr.

(56) Entgegenhaltungen:
- EP-A- 0 372 444
- DE-A- 3 511 950
- FR-A- 2 500 921
- FR-A- 2 516 224

## Beschreibung

Die Erfindung betrifft eine Vorrichtung gemäß dem Oberbegriff des Anspruchs 1.

Schon in dem Buch "Trockner und Trocknungsverfahren" von K. Kröll, Springer-Verlag 1959, Seite 37, wird hervorgehoben, daß das Trocknen in reinem Heißdampf besonders wirtschaftlich ist, weil dabei keine von außen kommende Luft angewärmt zu werden braucht. Zur Wirtschaftlichkeit tragen noch weitere Faktoren bei: die Abluftreinigung entfällt, weil keine Abluft vorhanden ist.Die im Abdampf enthaltene latente Wärme kann relativ einfach durch Kondensation zurückgewonnen werden. Wegen der geringen Dichte des Dampfes ist der Bedarf an elektrischer Energie für die Umwälzung des Trocknungsmediums etwa 1/3 niedriger als bei einem mit Heißluft betriebenen Trockner.

Ein weiterer Vorteil, der sich speziell auf die Trocknung von Textilien bezieht, ist ebenfalls aus dem angegebenen Buch bekannt (Seite 177): man sagt der Heißdampftrocknung nach, sie schone die Ware, verleihe ihr einen guten Griff und lasse die Farben frisch und klar hervortreten.

Die Heißdampftrocknung bietet sich nicht nur für Waren aus nativen Fasern an, sondern auch für solche, die aus synthetischen Fasern hergestellt sind. Hier kann mit Temperturen von 150 bis 300°C gearbeitet werden.

Die Erfindung geht von der DE-A-35 11 950 als dem nächstkommenden Stand der Technik aus. Darin wird ein Heißdampftrockner beschrieben, dessen Gehäuse als gas- und dampfdichte Glocke ausgebildet ist. Die Warenbahn wird, z. B. mit Spannketten, durch Schlitze, die im Boden des Gehäuses angebracht sind, in dieses hinein- und wieder herausgeführt. Die Schlitze sind mit besonderen Abdichtungen versehen.

Es ist aber - wie schon in dem erwähnten Buch (Seite 103) genannt - in der Praxis nicht ganz einfach, Heißdampftrockner für durchlaufenden Betrieb, z. B. für Gewebebahnen, so dicht zu bauen, daß nirgends Luft eindringt. Probleme bereiten nicht nur die Schlitze für die warenführenden Spannketten, sondern z. B. auch Leitungen, die die Gehäusewand durchdringen, Türen oder Durchbrüche für Siebe.

Der Erfindung liegt die Aufgabe zugrunde, eine Vorrichtung gemäß dem Oberbegriff des Anspruchs 1 mit einfachen Mitteln so auszubilden, daß das Eindringen von Luft weitgehend unterdrückt wird.

Diese Aufgabe wird erfindungsgemäß durch die kennzeichnenden Merkmale des Anspruchs 1 gelöst. Auf diese Weise werden die kritischen Stellen, an denen Leckströme erfahrungsgemäß meistens auftreten, in den Boden des Gehäuses verlegt. Die übrigen Wandungen sind von Durchbrüchen völlig frei.

Weitere vorteilhafte Merkmale der Erfindung sind Gegenstand der Ansprüche 2 bis 7.

Die Zeichnung dient zur Erläuterung der Erfindung anhand eines vereinfacht dargestellten Ausführungsbeispiels.

Figur 1 zeigt eine Seitenansicht einer Vorrichtung gem. der Erfindung.

Figur 2 zeigt einen Querschnitt der Vorrichtung gem. Figur 1.

Ein Gehäuse 1 hat Stirnwände 2, 3, Seitenwände 4, 5, eine Decke 6 und einen Boden 7. Mit Ausnahme des Bodens 7 sind alle Wandungen 2 bis 6 von Öffnungen, Leitungsdurchführungen und dergleichen Durchbrechungen völlig frei. Die Decke 6 ist vorzugsweise beheizt, um Kondensation insbesondere im Aufheizstadium zu vermeiden. Das Gehäuse 1 ist hochgestellt, so daß zwischen dem Boden 7 und dem Hallenflur 8 ein Abstand besteht.

Das Gehäuse 1 umfaßt mehrere baukastenartig aneinandergereihte Kammern 9 bis 14. Die Stoßstellen der Wandungen benachbarter Kammern sind abgedichtet. Alle Wandungen sind mit einer Wärmedämmung versehen.

Zwei endlose, mit Kluppen und/oder Nadelleisten bestückte Spannketten 15, vorzugsweise in schmierungsfreier Ausführung, sind in vertikalen Ebenen über Umlenkrollen 16 geführt. Von einem Einlaufpult 17, bei dem eine Warenbahn 18 den Spannketten 15 zugeführt wird, laufen die warenführenden Kettentrume senkrecht nach oben durch einen im Boden 7 angebrachten Einlaufschlitz 19 in die Kammer 9 ein. Die Spannketten 15 durchlaufen an Kettenbahnen 20, die zwecks Anpassung an die Breite der Warenbahn 18 in Querrichtung verschieblich sind, das Gehäuse 1 in Längsrichtung und werden aus der Endkammer 14 senkrecht nach unten durch einen Auslaufschlitz 21 des Bodens 7 wieder herausgeführt. Nach Ablösung der behandelten , insbesondere getrockneten Warenbahn 18, die über eine Rolle 22 abgezogen wird, laufen die leeren Kettentrume von einem Auslaufständer 23 unter dem Boden 7 des Gehäuses 1 zum Einlaufpult 17 zurück.

Zwischen den einzelnen Kammer 9 bis 14 sind Trennwände angeordnet. Jede Trennwand ist mit einer Durchlaßöffnung für die Warenbahn 18, die Spannketten 15 und die Kettenbahnen 20 versehen.

Über und unter der Warenbahn 18 sind in den Kammern 9 bis 14 Düsenkästen 24, 25 angeordnet, die in Figur 1 der Übersichtlichkeit halber nur in der Kammer 12 angedeutet sind. Sie sind auf der Seite, die der Warenbahn 18 zugekehrt ist, mit durch Pfeile 26 angedeuteten Düsenöffnungen zum Aufblasen von Dampf auf die Warenbahn 18 versehen. Jeder Düsenkasten 24, 25 ist von mehreren Rückströmkanälen 27 durchsetzt, die - verglichen mit den Düsenöffnungen 26 - einen großen Querschnitt haben und sich von der Unterseite zur Oberseite des Düsenkastens 24, 25 erstrecken.

Einströmseitig steht jeder Düsenkasten 24, 25 in offener Verbindung mit einem senkrechten Schacht 28, der nach außen von der Seitenwand 4 begrenzt ist. Die Düsenkästen 24, 25 sind von einem Sammelraum 29 umgeben, der durch eine waagerechte Zwischendecke 30 von einem dem Boden 7 benachbarten, in den Schacht 28 einmündenden Strömungskanal 31 getrennt ist.

In der Nähe der dem Schacht 28 gegenüberliegenden Seitenwand 5 ist ein Radialgebläse 32 angeordnet, welches über eine den Boden 7 durchdringende Welle 33 mit einem unter dem Boden 7 angeordneten Antriebsmotor 34 gekoppelt ist. Das Gebläse 32 steht saugseitig über einen Ansaugtrichter 35, der am Rand einer Öffnung des Zwischenbodens 30 befestigt ist, mit dem Sammelraum 29 in Verbindung. Nach dem Radialgebläse 32 ist in dem Strömungskanal 31 ein Sieb 37 angeordnet, welches durch einen Schlitz des Bodens 7 herausnehmbar ist, z. B. zum Zweck der Reinigung.

In dem Strömungskanal 31 ist ein Heizregister 38 angeordnet, das an Leitungen 39 zum Zuführen und Abführen eines Heizmediums angeschlossen ist. Die Leitungen 39 sind durch den Boden 7 hindurchgeführt.

In die Einlaufkammer 9 mündet eine den Boden 7 durchdringende Leitung 40 zum Einblasen von Dampf, z. B. bei reiner Thermobehandlung trocknener Warenbahnen oder beim Anfahren eines Trockners. Beiderseits des Einlaufschlitzes 19 und des Auslaufschlitzes 21 sind Saugkästen 41 angeordnet, deren der Warenbahn 18 zugekehrte Wand mit nicht gezeichneten Saugöffnungen versehen ist. Die Saugkästen 41 sind durch nicht dargestellte Rohrleitungen mit einer Einrichtung zur Wärmerückgewinnung verbunden, z. B. mit einer Kondensationseinrichtung.

Im Boden 7 sind auch Einstiegluken 42 angebracht, ggbf. auch Durchführungen für in der Zeichnung nicht dargestellte Meßgeräte, wie Pyrometer oder Feuchtemeßgeräte.

Bei einer anderen, in der Zeichnung nicht dargestellten Ausführung der Erfindung ist statt des Heizregisters 38 ein Gasbrenner als Erhitzer vorgesehen. In diesem Falle sind die Leitungen für Gas und Verbrennungsluft in entsprechender Weise durch den Boden 7 hindurchgeführt.

Im Trocknungsbetrieb wird der Vorrichtung lediglich in der Anfahrphase über die Leitung 40 Heißdampf zugeführt, um die vorhandene Luft zu verdrängen. Durch die Trocknung der Warenbahn 18 wird fortwährend neuer Dampf erzeugt. In jeder einzelnen Kammer 9 bis 14 wird der Dampf durch ein Gebläse 32 umgewälzt und durch ein Heizregister 38 auf der vorgeschriebenen Temperatur gehalten. Der Dampf wird durch die Düsen 26 auf die Warenbahn 18 aufgeblasen und gelangt durch die Rückströmkanäle 27 oder die zwischen benachbarten Düsenkästen 24, 25 bestehenden Zwischenräume in den Sammelraum 29. Der Dampf erzeugt in dem gesamten Innenraum des Gehäuses 1 einen Überdruck. In dem Schacht 28 und dem Strömungskanal 31, d. h. insbesondere in der Nähe des Bodens 7, in dem die Durchführungen der Wellen 33, der Leitungen 39, 40, das Sieb 37, die Einstiegluke 42 und ggbf. weitere Durchführungen angebracht sind, ist der Überdruck relativ hoch. Aber auch in den Bereichen, die saugseitig mit den Gebläsen 32 in Verbindung stehen, stellt sich relativ zur Atmosphäre ein geringer Überdruck ein. Überschußdampf entweicht durch den Einlaufschlitz 19 und den Auslaufschlitz 21, wird durch die Saugkästen 41 abgezogen und z. B. einer Kondensationseinrichtung zwecks Wärmerückgewinnung zugeführt. Die abgezogene Dampfmenge entspricht im stationären Betrieb genau der Dampfmenge, die beim Trocknen aus der Warenbahn 18 ausgetrieben wird.

Ein zusätzlicher Vorteil der Erfindung besteht darin, daß die glatten, von Durchbrüchen freien Wandungen sehr einfach herzustellen und daher besonders kostengünstig sind.

## Patentansprüche

1. Vorrichtung zum Wärmebehandeln von durchlaufenden Warenbahnen durch Aufblasen von Heißdampf
mit einem als dichte Dampfglocke ausgebildeten Gehäuse (1), welches Stirnwände (2, 3), Seitenwände (4, 5), eine Decke (6) und einen Boden (7) aufweist und mindestens eine Kammer umfaßt (9, 10, 11, 12, 13, 14), ausgestattet mit
- einem Gebläse (32), welches über eine Welle (33) mit einem außerhalb des Gehäuses (1) angeordneten Antrieb (34) gekoppelt ist,
- Düsenkästen (24, 25) mit auf die Warenbahn (18) zielenden Düsenöffnungen und
- einem Erhitzer (38), der an Leitungen (39) zum Zuführen von gasförmigen oder flüssigen Substanzen angeschlossen ist,
mit einem im Boden (7) des Gehäuses (1) angebrachten Einlaufschlitz (19) und einem ebenfalls im Boden (7) angebrachten Auslaufschlitz (21)
und mit Einrichtungen (15) zum Fördern oder Führen der zu behandelnden Warenbahn (18) in Längsrichtung durch das Gehäuse (1),
dadurch gekennzeichnet, daß die Welle (33) und die Leitungen (39) den Boden (7) des Gehäuses (1) durchdringen.

2. Vorrichtung nach Anspruch 1, dadurch gekennzeichnet, daß das Gehäuse (1) mehrere aneinandergereihte Kammern (9 bis 14) umfaßt.

3. Vorrichtung nach Anspruch 1 oder 2, dadurch gekennzeichnet, daß die Fördereinrichtung zwei Spannketten (15) aufweist.

4. Vorrichtung nach einem der Ansprüche 1 bis 3, dadurch gekennzeichnet, daß mindestens eine Leitung (40) zum Einblasen von Dampf den Boden (7) durchdringt.

5. Vorrichtung nach einem der Ansprüche 1 bis 4, gekennzeichnet durch mindestens ein im Umwälzstrom angeordnetes Sieb (37), welches durch eine Öffnung des Bodens (7) herausnehmbar ist.

6. Vorrichtung nach einem der Ansprüche 1 bis 5, dadurch gekennzeichnet, daß im Boden (7) Einstiegluken (42) vorgesehen sind.

7. Vorrichtung nach einem der Ansprüche 1 bis 6, gekennzeichnet durch folgende Merkmale:
- die Düsenkästen (24, 25) stehen einströmseitig mit einem Schacht (28) in Verbindung, der von einer Seitenwand (4) des Gehäuses (1) begrenzt ist;
- die Düsenkästen (24, 25) sind von einem Sammelraum (29) umgeben, der durch einen Zwischenboden (30) von einem dem Boden (7) benachbarten, in den Schacht (28) einmündenden Strömungskabal (31) getrennt ist;
- an der anderen Seitenwand (5) ist das Gebläse (32) angeordnet, und zwar ein radiales Gebläse, welches saugseitig über eine Öffnung des Zwischenbodens (30) mit dem Sammelraum (29) und druckseitig mit dem Strömungskanal (31) in Verbindung steht.

## Claims

1. Apparatus for heat treatment of running webs by blowing superheated steam cnto them,
including a housing (1) designed as a leakproof steam hood, having end walls (2, 3), side walls (4, 5), a roof (6) and a base (7) and including at least one chamber (9, 10, 11, 12, 13, 14), equipped with
- a fan (32) connected via a shaft (33) to a drive (34) located outside the housing (1),
- nozzle boxes (24, 25) with nozzle openings directed at the web; and
- a heater (38) connected to pipes (39) for the supply of gaseous or liquid substances,
including an inlet slit (19) in the base (7) of the housing (1) and an outlet slit (21) also in the base (7);
and having equipment (15) for conveying or guiding the web (18) to be treated in the longitudinal direction through the housing (1),
characterised in that the shaft (33) and the pipes (39) penetrate the base (7) of the housing (1).

2. Apparatus as claimed in Claim 1, characterised in that the housing (1) comprises a plurality of sequentially arranged chambers (9 to 14).

3. Apparatus as claimed in Claim 1 or 2, characterised in that the conveying equipment has two tensioning chains (15).

4. Apparatus as claimed in any one of Claims 1 to 3, characterised in that at least one pipe (40) penetrates the base (7) in order to inject steam.

5. Apparatus as claimed in any one of Claims 1 to 4, characterised by at least one strainer (37) positioned in the circulating stream, which strainer can be removed through an opening in the base (7).

6. Apparatus as claimed in one of Claims 1 to 5, characterised in that entry hatches (42) are provided in the base (7).

7. Apparatus as claimed in any one of Claims 1 to 6, characterised by the following features:
- the nozzle boxes (24, 25) are in communication on the admission side with a stack (28) which is bounded by one side wall (4) of the housing (1);
- the nozzle boxes (24, 25) are surrounded by a collecting chamber (29) separated by a partition (30) frcm a flow duct (31) which adjoins the base (7) and discharges into the stack (28);
- located at the other side wall (5) is the fan (32), this being a centrifugal fan which is in communication on the suction side with the collecting chamber (29) via an opening in the partition (30) and on the discharge side with the flow duct (31).

## Revendications

1. Dispositif de traitement par la chaleur de tissus passant en continu par insufflation de vapeur d'eau chaude
comprenant une enveloppe (1) constituée en cloche; à vapeur étanche, qui comporte des parois (2, 3) frontales, des parois (4, 5) latérales, une partie (6) supérieure et un fond (7) et qui délimite au moins une chambre (9, 10, 11, 12, 13, 14), munie
- d'une soufflante (32) qui est couplée par un arbre (33) à un dispositif d'entraînement (34) disposé à l'extérieur de l'enveloppe (1),
- de boîtes (24, 25) à buses ayant des orifices de buse dirigés sur le tissu (18) et
- d'un dispositif (38) de chauffage qui est raccordé à des conduits (39) d'amenée de substances gazeuses ou liquides,
comprenant une fente (19) d'entrée ménagée dans le fond (7) de l'enveloppe (1) et une fente (21) de sortie ménagée également dans le fond (7)
et comprenant des dispositifs (15) pour convoyer ou guider le tissu (18) à traiter dans la direction longitudinale dans l'enveloppe (1),
caractérisé en ce que l'arbre (33) et les conduits (39) passent à travers le fond (7) de l'enveloppe.

2. Dispositif suivant la revendication 1, caractérisé en ce que l'enveloppe (1) comprend plusieurs chambres (9 à 14) en série.

3. Dispositif suivant la revendication 1 ou 2, caractérisé en ce que le dispositif de convoyage comporte deux chaînes (15) de tension.

4. Dispositif suivant l'une des revendications 1 à 3, caractérisé en ce qu'au moins un conduit (40) d'insufflation de vapeur traverse le fond (7).

5. Dispositif suivant l'une des revendications 1 à 4, caractérisé par au moins un tamis (37) disposé dans le courant de recirculation et qui peut être retiré par une ouverture du fond (7).

6. Dispositif suivant l'une des revendications 1 à 5, caractérisé en ce qu'il est prévu dans le fond (7) des panneaux (42) d'accès.

7. Dispositif suivant l'une des revendications 1 à 6, caractérisé par les dispositions suivantes
- les boîtes (24, 25) à buses communiquent du côté amont avec un puits (28) délimité par une paroi (4) latérale de l'enveloppe (1) ;
- les boîtes (24, 25) à buses sont entourées d'une chambre (29) collectrice qui est séparée par un faux fond (30) d'un canal (31) d'écoulement qui est voisin du fond (7) et qui débouche dans le puits (28) ;
- sur l'autre paroi (5) latérale est montée la soufflante et de fait une soufflante radiale qui du côté aspiration communique par une ouverture du faux fond (30) avec la chambre (29) collectrice et du côté refoulement avec le canal (31) d'écoulement.
